# EUROPÄISCHE PATENTSCHRIFT

(11) **EP 0 223 966 B1**
(45) Veröffentlichungstag und Bekanntmachung des Hinweises auf die Patenterteilung: **14.06.1989**
(21) Anmeldenummer: 86113219.9
(22) Anmeldetag: 25.09.1986
(51) Int. Cl.: H05B 3/68, F24C 7/06, H05B 3/74

(54) **Strahlungsheizvorrichtung für Kochplatten**
Radiation heating device for a cooking plate
Dispositif de chauffage par rayonnement pour plaque de cuisson

(30) Priorität: 27.11.1985 DE 3541839
(43) Veröffentlichungstag der Anmeldung: 03.06.1987
(73) Patentinhaber: AKO-Werke GmbH & Co, D-7988 Wangen/Allgäu (DE)
(72) Erfinder: Hecht, Josef, D-7959 Kirchberg 1 (DE); Dzwigon, Günter, D-7970 Leutkirch (DE)
(74) Vertreter: Gaiser, Hartmut, Dipl.-Ing.

(56) Entgegenhaltungen:
- DE-A- 3 234 349
- DE-A- 3 315 438
- DE-U- 8 400 644
- GB-A- 144 610
- GB-A- 439 571
- US-A- 1 436 034
- US-A- 1 614 434
- US-A- 1 959 807
- US-A- 4 002 883

## Beschreibung

Die Erfindung betrifft eine Strahlungsheizvorrichtung für Kochplatten, bei der auf einem Isolierkörper drei Heizwendeln verlegt sind, die einzeln oder in Gruppen schaltbar sind und bei der die den Umfang der Heizwendeln umschließenden Außenkreise ineinanderliegen.

Eine derartige Strahlungsheizvorrichtung ist in der DE-A1-33 15 438 beschrieben. Wird bei einer solchen Strahlungsheizvorrichtung nur eine Heizwendel eingeschaltet, dann wird die Kochplatte, insbesondere Glaskeramik-Kochplatte, über die anderen beiden Heizwendeln nur unzureichend erwärmt. Es ergibt sich eine ungleichmäßige Wärmeverteilung an der Kochplatte.

In dem DE-U1-84 00 644.7 ist eine Strahlungsheizvorrichtung beschrieben, bei der drei Heizwendeln spiralförmig nebeneinander verlaufen. Die einen Anschlüsse der Heizwendeln liegen innen. Sie müssen deshalb durch den Isolierkörper hindurch nach außen geführt werden. Dies erschwert den Aufbau einer solchen Strahlungsheizvorrichtung.

Eine Strahlungsheizvorrichtung gemäß Oberbegriff von Anspruch 1 ist aus DE-A1-32 34 349 bekannt.

Aufgabe der Erfindung ist es, bei einer solchen Strahlungsheizvorrichtung eine über die Fläche möglichst gleichmäßige Beheizung zu erreichen, auch wenn nur eine der Heizwendeln eingeschaltet ist, und eine einfache Anschlußmöglichkeit für die Heizwendeln zu schaffen.

Erfindungsgemäß ist obige Aufgabe bei einer solchen Strahlungsheizvorrichtung durch die Merkmale von Anspruch 1 gelöst.

Jede Heizwendel weist dabei einerseits auf ihrem Außenkreis, also weit außen, liegende Abschnitte und andererseits von diesen nach innen zur Mitte der Fläche des Isolierkörpers ragende Abschnitte auf. Wird nur eine der Heizwendeln eingeschaltet, dann ergibt sich dennoch eine sehr breite Ringzone, in der die Kochplatte erwärmt wird. Die Ringzonen, in denen die Heizwendeln verlaufen, liegen nicht aneinander angrenzend ineinander, sondern überlappen sich weit. Dadurch ergibt sich für die möglichen schaltbaren Heizleistungsstufen eine recht gleichmäßige Erwärmung der Kochplatte.

Die Anschlußstellen liegen weit außen am Isolierkörper. Sie sind nicht durch Abschnitte anderer Heizwendeln so abgedeckt, daß sich Anschlüsse und Heizwendeln kreuzen müßten. Die Anschlußstellen sind damit an der Oberfläche des Isolierkörpers einfach kontaktierbar.

Weitere vorteilhafte Ausgestaltungen der Erfindung ergeben sich aus der folgenden Beschreibung von zwei Ausführungsbeispielen. In der Zeichnung zeigen:
Fig. 1 eine Strahlungsheizvorrichtung für eine Glaskeramik-Kochplatte und
Fig. 2 die Strahlungsheizvorrichtung mit geänderter Verlegung der äußeren Heizwendel.

Eine Strahlungsheizvorrichtung weist einen kreisförmigen oder ovalen Isolierkörper 1 auf. Der Isolierkörper 1 ist mit einem hochstehenden Ringrand 2 versehen. Innerhalb des Ringrandes 2 verlaufen Kanäle 3 zur Aufnahme von drei Heizwendeln 4, 5 und 6.

Außerhalb des Ringrandes 2 ist ein Regler 7 angeordnet, dessen Temperaturfühler mit 8 bezeichnet ist. Die drei Heizwendeln 4, 5 und 6 sind elektrisch in Siebentaktschaltung schaltbar. Über den Heizwendeln 4, 5 und 6 erstreckt sich eine nicht näher dargestellte Glaskeramik-Kochplatte.

Die äußere Heizwendel 4 ist von einem Außenkreis A umschlossen. Die mittlere Heizwendel 5 ist von einem Außenkreis B umschlossen. Die innere Heizwendel 6 ist von einem Außenkreis C umschlossen.

Die äußere Heizwendel 4 weist Abschnitte 9 auf, die beim Außenkreis A verlaufen. Von diesen Abschnitten 9 ragen Abschnitte 10 nach innen zur Mitte der Oberfläche des Isolierkörpers 1 bis zu einem Innenkreis a. Die mittlere Heizwendel 5 weist Abschnitte 11 auf, die beim Außenkreis B verlaufen. Zwischen den Abschnitten 11 erstrecken sich Abschnitte 12 nach innen bis zu einen Innenkreis b. Die innere Heizwendel 6 weist Abschnitte 13, die beim Außenkreis C verlaufen, auf. Zwischen den Abschnitten 13 ragen Abschnitte 14 nach innen bis zu einem Innenkreis c. Die nach innen ragenden Abschnitte 10, 12 und 14 greifen ineinander. Ihre Gestalt ist V-förmig (vgl. Figur 1 und 2) oder U-förmig (vgl. Abschnitte 10 in Figur 2). Die Kreise A, B, C, a, b, c liegen konzentrisch.

Die Heizwendel 4 weist im Bereich ihres Außenkreises A zwei beabstandete Anschlußstellen 15 auf. Die Heizwendel 5 weist im Bereich ihres Außenkreises B Anschlußstellen 16 auf. Die Heizwendel 6 ist im Bereich ihres Außenkreises C mit Anschlußstellen 17 versehen. Die Anschlußstellen 16 liegen zwischen den Anschlußstellen 15. Die Anschlußstellen 17 liegen zwischen den Anschlußstellen 16. Alle Anschlußstellen 15, 16, 17 liegen also nahe dem Ringrand 2 und sind diesem gegenüber nicht durch einen der genannten Abschnitte verbunden, so daß die Anschlüsse leicht und ohne Kreuzungen oder Verlegungen innerhalb des Isolierkörpers 1, nach außen an eine Anschlußleiste 18 geführt werden können. Da die Anschlußstellen nahe beieinanderliegen, können einzelne Anschlußstellen, je nach der vorgesehenen Schaltung, auch leicht direkt miteinander verbunden werden. Jede Heizwendel 4, 5 und 6 verläuft zwischen ihren Anschlußstellen 15, 16 bzw. 17 einzügig. Sie erstreckt sich also nur in einer Lage auf dem Isolierkörper 1.

Durch die beschriebene Anordnung entfaltet die Heizwendel 4 in der Ringzone A-a ihre Heizwirkung. Die Heizwendel 5 wirkt in der Ringzone B-b. Die Heizwendel 6 ist in der Ringzone C-c wirksam und strahlt darüber hinaus auch ins Innere des Kreises c. Hierfür ist im Bereich des Kreises c auf einen die Heizwendel 6 seitlich abdeckenden Steg verzichtet. Die Heizwendel 6 liegt also im Bereich des Innenkreises c nicht in einem Kanal. Die Ringzonen A-a, B-b, C-c überlappen sich (vgl. Figur 2). Da sich auch die Ringzonen A-a und C-c überlappen, besteht eine Ringzone C-a, in der Abschnitte aller drei Heizwendein liegen. Dadurch ist gewährleistet, dass die Ringzone Ca und ein anschließender Bereich erwärmt wird, unabhängig davon, welche der Heizwendeln 4, 5 oder 6 eingeschaltet ist. Eine Überhitzung der Ringzone C-a erfolgt nicht, da auch in der Ringzone C-a die betreffenden Abschnitte nebeneinanderliegen.

Beim Ausführungsbeispiel nach Figur 2 ist die äußere Heizwendel 4 und die innere Heizwendel 6 geringfügig anders verlegt als beim Ausführungsbeispiel nach Figur 1. Beim Ausführungsbeispiel nach Figur 1 verlaufen die Abschnitte 10 V-förmig, wogegen sie beim Ausführungsbeispiel nach Figur 2 U-förmig gelegt sind. Die innere Heizwendel 6 ist beim Ausführungsbeispiel nach Figur 2 bei ihrem Innenkreis c spitzer verlegt als beim Ausführungsbeispiel nach Figur 1. Für die unterschiedlichen Verlegungsmöglichkeiten braucht nicht Isolierkörper mit entsprechend anders verlaufenden Kanälen 3 vorgesehen sein. Die Kanäle 3 sind so gestaltet, daß Heizwendeln sich in unterschiedlicher Weise einlegen lassen. Dementsprechend bleiben dann nichtbenötigte Kanalteile frei. Solche Kanalteile sind in Figur 1 mit 19 und in Figur 2 mit 20 bezeichnet. Die Anordnung der Heizwendeln richtet sich nach der gewünschten Heizleistung. Es müssen nicht für die verschiedenen Heizleistungen auch entsprechend unterschiedliche Isolierkörper vorgesehen sein.

## Patentansprüche

1. Strahlungsheizvorrichtung für Kochplatten, bei der auf einem Isolierkörper (1) in konzentrischen Ringzonen (A-a, B-b, C-c) drei Heizwendeln (4, 5, 6) verlegt sind, die einzeln oder in Gruppen schaltbar sind und bei der die den Umfang der Heizwendeln (4, 5, 6) umschließenden Außenkreise (A, B, C) jeder Ringzone (A-a, B-b, C-c) ineinanderliegen, wobei zwischen den beiden Anschlußstellen (15) der Heizwendel (4) mit dem größten Außenkreis (A) die Anschlußstellen (16,17) der Heizwendeln (5, 6) mit den kleineren Außenkreisen (B, C) nebeneinanderliegen, dadurch gekennzeichnet, daß jede Heizwendel (4, 5, 6) mehrere von ihrem Außenkreis (A, B, C) nach innen zur Mitte ragende Abschnitte (10, 12,14) aufweist, die an auf dem jeweiligen Außenkreis (A, B, C) liegende Abschnitte (9, 11, 13) der betreffenden Heizwendel (4, 5, 6) anschließen, daß die nach innen ragenden Abschnitte (10, 12, 14) der Heizwendeln (4, 5, 6) ineinandergreifen und daß sich die von den Heizwendeln (4, 5, 6) eingenommenen drei Ringzonen (A-a, B-b, C-c) überlappen, wobei sich auch die von der äußeren Heizwendel (4) eingenommene Ringzone (A-a) und die von der inneren Heizwendel (6) eingenommene Ringzone (C-c) überlappen.

2. Strahlungsheizvorrichtung nach Anspruch 1, dadurch gekennzeichnet, daß die Anschlußstellen (15, 16, 17) der Heizwendeln (4, 5, 6) im Bereich der Außenkreise (A, B, C) nebeneinanderliegen.

3. Strahlungsheizvorrichtung nach einem der vorhergehenden Ansprüche, dadurch gekennzeichnet, daß die nach innen ragenden Abschnitte (10, 12, 14) U- oder V-förmig verlaufen.

4. Strahlungsheizvorrichtungnacheinemdervorhergehenden Ansprüche, dadurch gekennzeichnet, daß am Isolierkörper (1) den verschiedenen möglichen Verlegeformen der Heizwendeln (4, 6) entsprechende Kanäle (3) vorgesehen sind.

5. Strahlungsheizvorrichtung nach Anspruch 4, dadurch gekennzeichnet, daß die innere Heizwendel (6) im Bereich des Innenkreises (c) der inneren Ringzone (C-c) nicht in einem Kanal liegt.

## Claims

1. A radiant heating device for hot-plates wherein three heating coils (4, 5, 6), which can be controlled individually or in groups, are laid in concentric annular regions (A-a, B-b, C-c) on an insulating member (1), and wherein the outer circles (A, B, C) of each annular region (A-a, B-b, C-c) surrounding the circumference of the heating coils (4, 5, 6) lie one inside the other, while the connections (16, 17) of the heating coils (5, 6) having the smaller outer circles (B, C) lie side by side between the two connections (15) of the heating coil (4) having the largest outer circle (A), characterised in that each heating coil (4, 5, 6) comprises a plurality of portions (10, 12, 14) which projects inwards towards the middle from its outer circle (A, B, C) and are connected to portions (9, 11, 13) of the respective heating coils (4, 5, 6) lying on the respective outer circles (A, B, C), that the inwardly projecting portions ( 10, 12, 14) of the heating coils (4, 5, 6) engage inside one another, and that the three annular regions (A-a, B-b, C-c) occupied by the heating coils (4, 5, 6) overlap, the annular region (A-a) occupied by the outer heating coils (4) and the annular region (C-c) occupied by the inner heating coil (6) also overlapping.

2. A radiant heating device according to Claim 1, characterised in that the connections (15, 16, 17) of the heating coils (4, 5, 6) lie side by side in the region of the outer circles (A, B, C).

3. A radiant heating device according to either one of the preceding Claims, characterised in that the inwardly projecting portions (10, 12, 14) extend in a U-shape or V-shape.

4. A radiant heating device according to any one of the preceding Claims, characterised in that channels (3) corresponding to the various possible laying configurations of the heating coils (4, 6) are provided on the insulating member (1).

5. A radiant heating device according to Claim 4, characterised in that the inner heating coil (6) does not lie in a channel in the region of the inner circle (c) of the inner annular region (C-c).

## Revendications

1. Dispositif de chauffage par rayonnement pour plaques de cuisson, dans lequel sont posées sur un corps isolant (1 ), en zones annulaires concentriques (A-a, B-b, C-c), trois spirales chauffantes (4, 5, 6) qui peuvent être mises en circuit isolément ou en groupes, et dans lequel les cercles extérieurs (A, B, C) de chaque zone annulaire (A-a, B-b, C-c) qui entourant la périphérie des spirales chauffantes (4, 5, 6) sont situés les uns à l'intérieur des autres, les prises de courant (16, 17) des spirales chauffantes (5, 6) dont les cercles extérieurs (B, C) sont les plus petits étant disposées les unes à côté des autres entre les deux prises de courant (15) de la spirale chauffante (4) dont le cercle extérieur (A) est le plus grand, caractérisé par le fait que chaque spirale chauffante (4, 5, 6) comporte plusieurs portions (10, 12, 14) qui font saillie vers l'intérieur depuis son cercle extérieur (A, B, C) et vers le milieu, et qui se reccordent à des portions (9, 11, 13) de la spirale chauffante concernée (4, 5, 6) situées sur le cercle extérieur correspondant (A, B, C), par le fait que les portions en saillie vers l'intérieur (10, 12, 14) des spirales chauffantes (4, 5, 6) s'interpénètrent, et par le fait que les trois zones annulaires (A-a, B-b, C-c) occupées par les spirales chauffantes (4, 5, 6) se recoupent, la zone annulaire (A-a) occupée par la spirale chauffante extérieure (4) et la zone annulaire (C-c) occupée par la spirale chauffante intérieure (6) se recoupant également.

2. Dispositif de chauffage par rayonnement selon la revendication 1, caractérisé par le fait que les prises de courant (15, 16, 17) des spirales chauffantes (4, 5, 6) sont disposées les unes à côté des autres dans la région des cercles extérieurs (A, B, C1.

3. Dispositif de chauffage par rayonnement selon l'une des revendications précédentes, caractérisé par le fait que les portions en saillie vers l'intérieur (10, 12, 14) s'étendent en forme de U ou de V.

4. Dispositif de chauffage par rayonnement selon l'une des revendications précédentes, caractérisé par le fait que des canaux (3) correspondant aux diverses formes possibles pour la pose de spirales chauffantes (4,5, 6) sont prévus sur le corps isolant (1

5. Dispositif de chauffage par rayonnement selon la revendication 4, caractérisé par le fait que la spirale chauffante intérieure (6) ne repose pas dans un canal dans la région du cercle intérieur (c) de la zone annulaire intériere (C-c).
